# EUROPÄISCHE PATENTANMELDUNG

(11) **EP 1 462 028 A1**
(43) Veröffentlichungstag der Anmeldung: **29.09.2004**
(21) Anmeldenummer: 04004839.9
(22) Anmeldetag: 02.03.2004
(51) Int. Cl.: A47B 37/02, A47B 41/00

(54) **Demonstrationsarbeitstisch**

(30) Priorität: 27.03.2003 DE 10313930
(71) Anmelder: Waldner Labor- und Schuleinrichtungen GmbH Dresden, 01097 Dresden (DE)
(72) Erfinder: Keibach, Dieter, 88267 Vogt (DE); Putz, Michael, 01219 Dresden (DE)
(74) Vertreter: Pohlmann, Eckart, Dipl.-Phys.

(57) **Zusammenfassung**

Demonstrationsarbeitstisch, insbesondere Lehrertisch für einen Unterrichtsraum mit einer Spritzschutzplatte, die an der Rückseite des Tisches vorgesehen ist, wobei die Spritzschutzplatte (3) als Rückprojektionsplatte ausgebildet ist und Einrichtungen (5, 6, 7) zum Projizieren von Bildern auf die als Rückprojektionsplatte ausgebildete Spritzschutzplatte (3) vorgesehen sind.

## Beschreibung

Die Erfindung betrifft einen Demonstrationsarbeitstisch, insbesondere einen Lehrertisch für einen Unterrichtsraum mit einer Spritzschutzplatte, die an der Rückseite des Tisches vorgesehen ist.

Bei einem derartigen Demonstrationsarbeitstisch dient die Spritzschutzplatte dazu, insbesondere bei dem Unterricht in naturwissenschaftlichen Fächern, wie beispielsweise der Chemie, die Schüler zu schützen, wenn der Lehrer Demonstrationsversuche am Tisch ausführt.

Bei den üblichen bekannten Demonstrationsarbeitstischen dieser Art handelt es sich um Tische, die auf Rollen bewegbar stehen und mit Schüben ausgerüstet sind. Derartige Tische können auch als feststehende Tische ausgebildet sein.

Es ist weiterhin bekannt, in derartigen Tischen eine PC-Anlage mit PC, Monitor und Bedienungsteil vorzusehen oder diese PC-Anlage in einem separaten Rack bei einem rollenfreien Tisch anzuordnen.

Die der Erfindung zugrunde liegende Aufgabe besteht demgegenüber darin, den Demonstrationsarbeitstisch der eingangs genannten Art zu einem Multimediatisch auszugestalten.

Diese Aufgabe wird gemäß der Erfindung dadurch gelöst, dass die Spritzschutzplatte als Rückprojektionsplatte ausgebildet ist und im Tisch Einrichtungen zum Projizieren von Bildern auf die Rückprojektionsplatte vorgesehen sind.

Besonders bevorzugte Ausgestaltungen und Weiterbildungen des erfindungsgemäßen Demonstrationsarbeitstisches sind Gegenstand der Patentansprüche 2 bis 6.

Im Folgenden wird anhand der zugehörigen Zeichnungen ein besonders bevorzugtes Ausführungsbeispiel des erfindungsgemäßen Demonstrationsarbeitstisches näher beschrieben. Es zeigen
Fig. 1 eine Schnittansicht des Ausführungsbeispiels des erfindungsgemäßen Demonstrationsarbeitstisches und
Fig. 2 eine perspektivische Ansicht des Ausführungsbeispiels des erfindungsgemäßen Demonstrationsarbeitstisches gesehen von der Schülerseite.

Wie es in Fig. 2 dargestellt ist, besteht ein Demonstrationsarbeitstisch, beispielsweise ein Lehrertisch für den Chemieunterricht aus einem Tischkörper 1, der insbesondere auf Rollen gelagert ist und an der Rückseite, das heißt der den Schülern zugewandten Seite eine Rückplatte 2 aufweist.

Zum Schutz der Schüler ist eine Spritzschutzplatte 3 vorgesehen, die insbesondere vor die Rückplatte 2 versenkbar ist und im Bedarfsfall über die Höhe der Tischplatte vertikal nach oben gezogen werden kann. Die Spritzschutzplatte ist vorzugsweise in ihrer ausgefahrenen Position durch ein entsprechendes Gegengewicht gehalten, das am Tisch angeordnet ist.

Wie es im Einzelnen in Fig. 1 dargestellt ist, ist bei dem dort gezeigten Ausführungsbeispiel des erfindungsgemäßen Lehrertischs die Spritzschutzplatte 3 in Form einer Rückprojektionsplatte ausgebildet, die beispielsweise aus zwei Glasplatten besteht, zwischen denen eine Folie verklebt ist. Ein derartige Platte ist z.B. unter der Bezeichnung "HOPS" von der Fa. sax3d.com auf dem Markt erhältlich.

Wie bei einem üblichen Demonstrationsarbeitstisch ist die als Rückprojektionsplatte ausgebildete Spritzschutzplatte 3 vor der Rückwand 2 des Lehrertisches versenkbar. Sie kann bei Bedarf vertikal über die Tischplatte hinaus vorgezogen werden und wird in dieser Position durch ein Gegengewicht gehalten.

Wie es weiterhin in Fig. 1 dargestellt ist, sind bei dem dort gezeigten Lehrertisch Einrichtungen vorgesehen, über die Bilder auf die als Rückprojektionsplatte ausgebildete Spritzschutzplatte 3 projiziert werden können.

Diese Einrichtungen bestehen aus einem Projektor 5, beispielsweise einem Beamer, zwei Spiegeln 6 und 7 sowie der als lichtdurchlässige Platte insbesondere Glasplatte ausgebildeten Tischplatte des Tisches 1.

Der Projektor 5 und die Spiegel 6, 7 sind so angeordnet, dass die Bilder vom Projektor 5 auf einen Spiegel 6, von diesem auf einen gegenüberliegenden Spiegel 7 und von diesem durch die lichtdurchlässige Glasplatte, die die Tischplatte bildet, auf die als Rückprojektionsplatte ausgebildete Spritzschutzplatte 3 projiziert werden.

Wie es in Fig. 1 dargestellt ist, ist insbesondere der Projektor 5 auf der Lehrerseite unter einem Winkel schräg zur Horizontalen angeordnet und befindet sich auf der gegenüberliegenden Seite ein schräg zur Vertikalrichtung angeordneter Spiegel 6, der die vom Projektor 5 kommenden Bilder auf den auf der Lehrerseite gleichfalls schräg zur Vertikalrichtung angeordneten größeren Spiegel 7 projiziert, der seinerseits die Bilder auf die Spritzschutzplatte 3 reflektiert. Die Neigungen der einzelnen Bauteile sind derart gewählt, dass die Bilder auf die Rückfläche der als Rückprojektionsplatte ausgebildeten Spritzschutzplatte 3 fallen.

Die Größe der als Rückprojektionsplatte ausgebildeten Spritzschutzplatte 3 ist in Abhängigkeit von der Tiefe des Tisches gewählt, derart, dass bei dem oben angegebenen Strahlengang das Bild die Fläche der als Rückprojektionsplatte ausgebildeten Spritzschutzplatte 3 im Wesentlichen vollständig ausfüllt. Da der Tisch üblicherweise durch ein Normtür mit einer lichten Breite von 90 cm gehen sollte, hat er eine Tiefe, die maximal gleich dieser lichten Breite ist. Bei einer derartigen Bemessung des Tisches ist die als Rückprojektionsplatte ausgebildete Spritzschutzplatte 3 so groß, dass bei dieser Tiefe das Bild vollständig angezeigt werden kann. Die Diagonale der Spritzschutzplatte 3 beträgt dabei insbesondere 110 cm.

Der oben beschriebene Strahlengang, der auch in Fig. 1 dargestellt ist, bewirkt über die beiden Spiegel, die den Lichtstrahl in der Tiefe des Tisches hin und her reflektierten, eine Verlängerung des Strahlenganges und damit eine Vergrößerung des Bildes auf die optimale Bildgröße.

Es ist natürlich auch möglich, den Projektor so anzuordnen, dass sein Bild direkt auf die als Rückprojektionsplatte ausgebildete Spritzschutzplatte 3 fällt, ohne einen derartigen über Spiegel verlängerten Strahlengang zu verwenden. Beispielsweise kann der Projektor an der Decke des Raumes, an der Stirnseite des Raumes oder seitlich vom Tisch separat angeordnet sein.

Bei der in Fig. 1 dargestellten Ausbildungsform, bei der das Bild durch die Tischplatte auf die Spritzschutzplatte projiziert wird, ist die Tischplatte vorzugsweise aus einem entspiegelten Sicherheitsglas gebildet, um ein möglichst optimales Bild zu erzielen.

Der Tisch kann mit einer PC-Anlage versehen sein, so dass ein PC-Programm an der als Rückprojektionsplatte ausgebildete Spritzschutzplatte 3 angezeigt werden kann. Zu diesem Zweck ist der PC über eine entsprechende Schnittstelle mit dem Projektor 5 verbunden. Am Tisch können Verstärker und Lautsprecher für eine Tonwiedergabe vorgesehen sein. Über die PC-Schnittstelle und den Projektor 5 kann die als Rückprojektionsplatte ausgebildete Spritzschutzplatte 3 wie ein PC-Bildschirm benutzt werden.

Bei einem besonders bevorzugtem Ausführungsbeispiel ist die als Rückprojektionsplatte ausgebildete Spritzschutzplatte 3 interaktiv ausgebildet, was beispielsweise über das auf dem Markt erhältliche System Mimio der Virtual Ink. Europe Ltd., Großbritannien erzielt werden kann. Bei diesem System ist die als Rückprojektionsplatte ausgebildete Spritzschutzplatte 3 beschreibbar, was ihre Nutzungsmöglichkeiten weiter erhöht und können die geschriebenen Notizen, Zeichnungen usw. auf einen PC übertragen werden. Der PC ist hierüber ansteuerbar.

Wie es weiterhin in den Fig. 1 und 2 dargestellt ist, können seitlich am Tisch ausziehbare Stangen mit Griffen 4 vorgesehen sein, die als Halter beispielsweise für eine Kamera oder die Lautsprecher dienen.

Die Griffe 4 können in ihrer Höhe über Exzenterverschlüsse fixiert werden. Seitlich am Tisch 1 sind halbrunde Tischplatten auf verschiedenen Höhen abklappbar angeordnet.

Die an den Griffen 4 vorgesehene Kamera kann beispielsweise dazu benutzt werden, Versuche, die auf dem halbrunden Tischplatten aufgebaut sind, aufzunehmen und die aufgenommenen Bilder über den Projektor 5 an der als Rückprojektionsplatte ausgebildete Spritzschutzplatte 3 zu zeigen.

Die am Tisch notwendige Stromversorgung erfolgt über ein aufrollbares Kabel.

Auf der Lehrerseite ist der Tisch mit Querrollläden versehen, die den Innenraum und damit die im Tisch vorgesehenen optischen Einrichtungen zugänglich macht.

## Patentansprüche

1. Demonstrationsarbeitstisch, insbesondere Lehrertisch für einen Unterrichtsraum mit einer Spritzschutzplatte, die an der Rückseite des Tisches vorgesehen ist, **dadurch gekennzeichnet, dass** die Spritzschutzplatte (3) als Rückprojektionsplatte ausgebildet ist und Einrichtungen (5, 6, 7) zum Projizieren von Bildern auf die als Rückprojektionsplatte ausgebildete Spritzschutzplatte (3) vorgesehen sind.

2. Tisch nach Anspruch 1, **dadurch gekennzeichnet, dass** die als Rückprojektionsplatte ausgebildete Spritzschutzplatte (3) vertikal über die Tischplatte nach oben und vor die Rückplatte (2) des Tisches nach unten fahrbar ist.

3. Tisch nach Anspruch 2, **dadurch gekennzeichnet, dass** die als Rückprojektionsplatte ausgebildete Spritzschutzplatte (3) über ein Gegengewicht in ihrer ausgefahrenen Position gehalten ist.

4. Tisch nach einem der vorhergehenden Ansprüche, **dadurch gekennzeichnet, dass** die Einrichtungen (5, 6, 7) zum Projizieren von Bildern aus einem Projektor (5), zwei Spiegel (6, 7) und einer lichtdurchlässigen Tischplatte bestehen, wobei der Projektor (5) an einer Seite des Tisches angeordnet ist und seine Bilder auf einen Spiegel (6) auf der gegenüberliegenden Seite des Tisches projiziert, der seinerseits die Bilder auf einen auf der Seite des Projektors (5) angeordneten Spiegel (7) reflektiert, der die Bilder durch eine lichtdurchlässig ausgebildete Tischplatte auf die als Rückprojektionsplatte ausgebildete Spritzschutzplatte (3) reflektiert.

5. Tisch nach einem der vorhergehenden Ansprüche, **dadurch gekennzeichnet, dass** eine PC-Anlage vorgesehen ist und die als Rückprojektionsplatte ausgebildete Spritzschutzplatte (3) den Bildschirm der PC-Anlage bildet.

6. Tisch nach einem der vorhergehenden Ansprüche, **dadurch gekennzeichnet, dass** die als Rückprojektionsplatte ausgebildete Spritzschutzplatte (3) beschreibbar ist.
